# EUROPÄISCHE PATENTSCHRIFT

(11) **EP 0 888 486 B1**
(45) Veröffentlichungstag und Bekanntmachung des Hinweises auf die Patenterteilung: **07.08.2002**
(21) Anmeldenummer: 97906072.0
(22) Anmeldetag: 13.03.1997
(51) Int. Cl.: E04G 17/06

(54) **ANSCHLAGHALTER FÜR EINE WANDSCHALUNG**
STOP ELEMENT HOLDER FOR WALL FORMWORK
PORTE-BUTEE POUR COFFRAGE MURAL

(30) Priorität: 22.03.1996 CH 75896; 22.03.1996 CH 75996
(43) Veröffentlichungstag der Anmeldung: 07.01.1999
(62) Teilanmeldung aus: 02001407.2
(73) Patentinhaber: Albanese, Giulio, 8400 Winterthur (CH)
(72) Erfinder: Albanese, Giulio, 8400 Winterthur (CH)
(74) Vertreter: Patentanwälte Breiter + Wiedmer AG
(86) Internationale Anmeldenummer: CH9700107
(87) Internationale Veröffentlichungsnummer: WO9736070

(56) Entgegenhaltungen:
- DE-A- 4 439 959
- DE-U- 7 215 162
- DE-U- 29 511 258
- DE-U- 29 517 487

## Beschreibung

Die Erfindung betrifft einen Anschlaghalter mit einem Anschlag für eine Wandschalung zum Errichten einer Betonwand auf einem betonierten Untergrund, wobei der Anschlaghalter über ein Feststellmittel an einem aufragenden Armierungsanschlusseisen festlegbar ist.

Aus der DE-A-4439959 ist eine Klemmvorrichtung zur Festlegung eines als Querstab mit Endanschlägen ausgebildeten Distanzhalters bekannt. Beim Errichten einer zweihäuptigen Wandschalung dient der Distanzhalter zur Einstellung eines definierten Abstandes zwischen zwei gegen die Endanschläge verspannte Schalwände. Die vorbekannte Klemmvorrichtung besteht aus einem U-förmigen Profilstück, an dessen Stirnseite zwei diametral gegenüberliegende Ausnehmungen zum Einsetzen des Distanzhalters vorgesehen sind. Zur Montage des Distanzhalters wird das Profilstück an das Anschlusseisen angelegt und der Distanzhalter in die Ausnehmungen eingesetzt. Nach dem Ausrichten des Distanzhalters auf eine Richtschnur wird zur Fixierung zwischen Distanzhalter und Anschlusseisen ein Keil eingetrieben. Die Handhabung der aus den drei Teilen Profilstück, Klemmkeil und Distanzhalter bestehenden Anordnung erweist sich jedoch im praktischen Einsatz als umständlich. Zudem erfordert das präzise Ausrichten des Distanzhalters wegen der Dreiteiligkeit der Anordnung ein hohes Mass an Geschicklichkeit. Als nachteilig erweist sich auch die Verwendung des Profilstücks bei unterschiedlich dicken Anschlusseisen. Die Ausnehmungen an jeder Stirnseite sind in unterschiedlicher Distanz zur Profilrückwand angeordnet. Vor dem Anlegen des Profilstücks an das Anschlusseisen muss jeweils überlegt werden, welche der beiden Stirnseiten bei vorgegebener Dicke des Anschlusseisens zum Einsetzen des Distanzhalters verwendet werden muss, da der Keil bei falscher Wahl praktisch versenkt wird und nur umständlich wieder entfernt werden kann. Ein weiterer Nachteil ergibt sich auch bei Falschzentrierung des Distanzhalters, da das Lösen eines einmal eingeschlagenen Keils praktisch nicht mehr möglich ist. Hinzu kommt, dass herkömmliche Distanzhalter die beiden Schalwände einer zweihäuptigen Wandschalung miteinander verbinden, d.h. die Distanzhalter sind von Wand zu Wand durchgehend. Dies hat zur Folge, dass eine auf diese Weise erstellte Betonwand nicht wasserdicht ist, was den Einsatz der Distanzhalter bei gewissen Anwendungen wie Wänden von Reservoirs einschränkt.

Angesichts dieser Gegebenheiten hat sich der Erfinder die Aufgabe gestellt, einen Anschlaghalter der eingangs genannten Art zu schaffen, der bei einfacher Handhabung ein rasches Setzen mit hoher Richtgenauigkeit ermöglicht. Zudem soll der Anschlaghalter auch zum Erstellen wasserdichter Betonmauern eingesetzt werden können.

Zur erfindungsgemässen Lösung der Aufgabe führt, dass der Anschlaghalter eine Aufnahmeöffnung für das Anschlusseisen aufweist und vor seiner Fixierung um die Achse des Anschlusseisens drehbar ist, wobei der Anschlag als gekrümmte Anschlagfläche mit zur Achse des Anschlusseisens sich stetig veränderndem Abstand ausgebildet ist.

Im Gegensatz zu herkömmlichen Distanzhaltern mit in einem Halterungsteil verschiebbar geführtem Querstab mit Endanschlägen ist beim erfindungsgemässen Anschlaghalter der Anschlag integriert, d.h. der am Anschlusseisen festzulegende Teil ist unmittelbar mit einem Anschlag versehen. Damit ergibt sich zusammen mit dem Feststellmittel eine zweiteilige Anordnung, die durch einfaches Drehen des Anschlaghalters eine präzise Ausrichtung des Anschlages auf die Richtschnur ermöglicht.

Der erfindungsgemässe Anschlaghalter ist nicht mehr von Wand zu Wand durchgehend, sondern bildet jeweils einen Einzelanschlag zur angrenzenden Schalwand. Demzufolge kann entlang des Anschlaghalters eindringendes Wasser im Gegensatz zu herkömmlichen Distanzhaltern nur noch geringfügig in die Betonmauer eindringen und diese insbesondere nicht mehr vollständig durchdringen. Demzufolge ist der erfindungsgemässe Anschlaghalter auch zum Bau von wasserdichten Betonwänden geeignet.

Dank seinem nur einseitigen Anschlag kann der erfindungsgemässe Anschlaghalter problemlos auch dort verwendet werden, wo zur Verhinderung des Eindringens von Sickerwasser am Boden der zu erstellenden Wand ein umlaufendes Gummiband eingesetzt wird.

Bei einer bevorzugten Ausführungsform des erfindungsgemässen Anschlaghalters ist die Krümmung der Anschlagfläche kreis- oder ellipsenförmig ausgebildet. Mit der Ellipsenform ergibt sich eine grössere Variation der Einstellmöglichkeiten für die Anschlagdistanz. Bei einer zylindrischen Anschlagfläche liegt die Achse des Anschlusseisens exzentrisch zur Zylinderachse. Bei ellipsenförmiger Anschlagfläche kann sie sowohl in einer Ellipsenachse als auch exzentrisch dazu liegen.

Als Feststellmittel zur Fixierung des Anschlaghalters an einem Anschlusseisen können allgemein bekannte Mittel eingesetzt werden, so z.B. eine den Anschlaghalter gegen das Anschlusseisen verspannende Stellschraube.

Bei einer besonders bevorzugten Ausführungsform ist die Aufnahmeöffnung für das Anschlusseisen als hinterschnittene Nut zur Aufnahme eines zwischen Anschlusseisen und Gegenflächen der Nut eintreibbaren Keilelementes ausgebildet.

Der Anschlaghalter kann beispielsweise einstückig aus Metall oder aus einem ggf. faserverstärkten Kunststoff gefertigt sein. Eine weitere Möglichkeit wird darin gesehen, dass der Anschlaghalter aus einem die Anschlagfläche aufweisenden Anschlagteil und einem mit diesem starr verbundenen, die hinterschnittene Nut aufweisenden Befestigungsteil besteht.

Bei der besonders bevorzugten Ausführungsform ist der Befestigungsteil als Profilstück mit im wesentlichen U-förmigem Querschnitt ausgebildet, wobei die freien Enden der U-Schenkel unter Bildung der Gegenflächen nach innen abgewinkelt sind. Zur vereinfachten Zentrierung des Profilstücks am Anschlusseisen können die U-Schenkel eine oder auch mehrere Knickstellen aufweisen.

Bei einer weiter bevorzugten Ausführungsform sind die freien Enden der U-Schenkel derart abgewinkelt, dass sie mit entsprechenden Längsnuten im Keilelement in Eingriff bringbar sind. Dadurch erhöht sich die Stabilität der gesamten Anordnung.

Das Profilstück kann beispielsweise aus Metall gefertigt und in ein Anschlagteil aus Kunststoff eingesetzt sein. Es ist auch denkbar, dass das Anschlagteil aus Metall besteht und mit Kunststoff ummantelt bzw. beschichtet ist.

Zur Erhöhung der Stabilität der Anordnung kann das Keilelement in eingesetzter Lage über einen abgewinkelten Kopfteil am Anschlusseisen anliegen. Weiter kann der Kopfteil eine Quernut zur Aufnahme eines herkömmlichen Distanzhalters aufweisen. Bei einer anderen möglichen Ausgestaltung des Keilelementes kann dieses direkt als Halterungsteil für einen Distanzhalter ausgebildet sein.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- Fig. 1: eine Seitenansicht eines Anschlaghalters;
- Fig. 2: einen Querschnitt durch den Anschlaghalter von Fig. 1 nach deren Linie I-I;
- Fig. 3: die Draufsicht auf ein in Fig. 1 dargestelltes Keilelement;
- Fig. 4: die Ausrichtung eines Anschlages auf eine Richtschnur;
- Fig. 5: eine Seitenansicht eines Keilelementes mit integriertem Distanzhalter;
- Fig. 6: die Draufsicht auf das Keilelement von Fig. 5;
- Fig. 7: eine Seitenansicht des Keilelementes von Fig. 1 mit eingesetztem Distanzhalter;
- Fig. 8: die Draufsicht auf das Keilelement von Fig. 7;
- Fig. 9: einen Querschnitt durch ein spezielles Profilstück eines Anschlaghalters.

Von einem Betonboden 10 ragt gemäss Fig. 1 ein Armierungsanschlusseisen 12 mit einem an diesem festgelegten Anschlaghalter 14 auf. Der Anschlaghalter 14 besteht aus einem zylinderförmigen Anschlagteil 16 mit der Zylindermantelfläche als Anschlagfläche 18 sowie einem mit dem Anschlagteil 16 starr verbundenen Profilstück 20 als Befestigungsteil zur Festlegung des Anschlaghalters 14 am Anschlusseisen 12. Die Achse z des Anschlusseisens 12 liegt gegenüber der Achse t des zylinderförmigen Anschlagteils 16 exzentrisch. Demzufolge verändert sich der Abstand r von der Achse z zur Anschlagfläche 18 kontinuierlich. Selbstverständlich können, in Abweichung zur dargestellten Ausführungsform, das Anschlagteil 16 und das Profilstück 20 in bezug auf die Achse z des Anschlusseisens 12 gleich hoch ausgebildet sein.

Das Profilstück 20 weist gemäss Fig. 2 einen im wesentlichen U-förmigen Querschnitt auf. Die Schenkelteile 22 gehen bei einer schwachen Knickstelle 24 in untere Schenkelteile 26 über und bilden im Profilgrund 28 einen verhältnismässig engen Radius. Durch die besondere Querschnittsausbildung des Profilstücks 20 erfolgt eine selbsttätige Zentrierung beim Anlegen des Anschlaghalters an das Anschlusseisen. Die freien Enden der Schenkelteile 22 sind unter Bildung von Gegenflächen 30 nach innen abgewinkelt.

Das Profilstück 20 hat die Gestalt einer hinterschnittenen Nut 32 mit einer Aufnahmeöffnung 34 für das Anschlusseisen 12. In die hinterschnittene Nut 32 ist ein Keil 36 eingesetzt, der einerseits dem Armierungseisen 12 und andererseits dem Profilstück 20 über dessen Gegenflächen 30 anliegt.

Der Keil 36 weist einen eine Schlagfläche 40 für einen Hammer bildenden Kopfteil 38 auf, der abgewinkelt ist und über eine Anlagefläche 44 dem Anschlusseisen 12 anliegt. Durch diesen vom Profilstück 20 entfernten zweiten Auflagepunkt ergibt sich eine erhöhte Stabilität der Verbindung. Im Kopfteil 38 des Keils 36 ist eine Quernut 42 für den zusätzlichen Einsatz eines herkömmlichen Distanzhalters vorgesehen.

Das Richten des Anschlaghalters 14 auf eine Richtschnur 46 ergibt sich ohne weiteres aus der Betrachtung von Fig. 4. Nach dem Anlegen des Anschlaghalters 14 an ein Anschlusseisen 12 wird der Keil 36 locker von oben in das Profilstück 20 zwischen Anschlusseisen 12 und Gegenflächen 30 eingesetzt. Dabei bleibt die freie Drehbarkeit um die Achse z des Anschlusseisens 12 vorerst erhalten. Der Anschlaghalter 14 wird sodann bis zur Berührung mit der Richtschnur 46 gedreht und in seiner endgültigen Lage durch Eintreiben des Keils 36 fixiert. Aus den drei beispielhaften Stellungen des Anschlaghalters 14 ist die Bedeutung der gegenüber der Achse t des Anschlagteils 16 exzentrisch liegenden Achse z des Anschlusseisens 12 klar ersichtlich. Die in drei verschiedenen Abständen angeordnete Richtschnur 46a,b,c berührt die Anschlagfläche 18 jeweils in einem Punkt 48a,b,c. Durch Drehen des Anschlaghalters 14 verändert sich der Abstand r_{a'b'c} von der Achse z des Anschlusseisens 12 zum jeweiligen Anschlagpunkt 48a,b,c entsprechend.

Die Fig. 5 bis 8 zeigen weitere Einsatzmöglichkeiten des Anschlaghalters 14.

Gemäss Fig. 5 und 6 ist das Keilelement als Halterungsteil 50 für einen herkömmlichen Distanzhalter 52 mit Querstab 53 sowie Endanschlägen 54 aus Kunststoff ausgebildet. Das Halterungsteil 50 ist mit einem U-förmigen Blechband 56 aus Federstahl ausgestattet. Der in gegenüberliegenden Durchführungen 58 im Blechband 56 geführte Querstab 53 lässt sich durch Zusammendrücken des Blechbandes 56 frei verschieben und auf eine Richtschnur ausrichten. Durch die Vorspannung des Blechbandes 56 bleibt der Distanzhalter 52 in jeder Verschiebungslage selbsttätig fixiert.

Fig. 7 und 8 zeigen eine weitere Möglichkeit zum Festlegen eines Distanzhalters 52. Der Querstab 53 des Distanzhalters 52 wird in die Quernut 42 des in Fig. 1 gezeigten Keils 36 klemmend eingesetzt und beim Eintreiben des Keils 36 in das Profilstück 20 am Anschlusseisen 12 fixiert. Hierbei bildet der Querstab 53 an Stelle des Kopfteils 38 den zweiten Auflagepunkt des Keils 36 am Anschlusseisen 12.

In Fig. 9 ist eine besondere Ausgestaltung des Profilstücks 20 dargestellt. Hierbei sind die freien Enden der Schenkel 22 derart abgewinkelt, dass sie mit einer Endkante 31 in auf der Aussenseite des Keils 36 eingeformte Nuten 37 eingreifen. Dadurch ergibt sich bei eingesetztem Keil 36 zwischen diesem und dem Profilstück 20 eine Verklammerung, welche die Stabilität der gesamten Anordnung erhöht. Zudem weisen die beiden Schenkelteile 22 zwei Knickstellen 24a, b auf, wodurch die Zentrierung des Profilstücks 20 an unterschiedlich dimensionierten Armierungsanschlusseisen 12 weiter verbessert wird.

## Patentansprüche

1. Anschlaghalter mit einem Anschlag für eine Wandschalung zum Errichten einer Betonwand auf einem betonierten Untergrund (10), wobei der Anschlaghalter (14) über ein Feststellmittel an einem aufragenden Armierungsanschlusseisen (12) festlegbar ist,
**dadurch gekennzeichnet, dass**
der Anschlaghalter (14) eine Aufnahmeöffnung (34) für das Anschlusseisen (12) aufweist und vor seiner Fixierung um die Achse (z) des Anschlusseisens (12) drehbar ist, wobei der Anschlag als gekrümmte Anschlagfläche (18) mit zur Achse (z) des Anschlusseisens (12) sich stetig veränderndem Abstand (r) ausgebildet ist.

2. Anschlaghalter nach Anspruch 1, **dadurch gekennzeichnet, dass** die Krümmung der Anschlagfläche (18) kreisoder ellipsenförmig ausgebildet ist.

3. Anschlaghalter nach Anspruch 2, **dadurch gekennzeichnet, dass** der Anschlaghalter (14) eine zylindrische oder ellipsenförmige Anschlagfläche (18) aufweist und die Achse (z) des Anschlusseisens (12) exzentrisch zur Zylinder- bzw. Ellipsenachse (t) liegt.

4. Anschlaghalter nach einem der Ansprüche 1 bis 3, **dadurch gekennzeichnet, dass** die Aufnahmeöffnung (34) für das Anschlusseisen (12) als hinterschnittene Nut (32) zur Aufnahme eines zwischen Anschlusseisen (12) und Gegenflächen (30) der Nut (32) eintreibbaren Keilelementes (36) ausgebildet ist.

5. Anschlaghalter nach Anspruch 4, **dadurch gekennzeichnet, dass** der Anschlaghalter (14) aus einem die Anschlagfläche (18) aufweisenden Anschlagteil (16) und einem mit diesem starr verbundenen, die hinterschnittene Nut (32) aufweisenden Befestigungsteil (20) besteht.

6. Anschlaghalter nach Anspruch 5, **dadurch gekennzeichnet, dass** der Befestigungsteil als Profilstück (20) mit einem im wesentlichen U-förmigen Querschnitt ausgebildet ist, wobei die freien Enden der U-Schenkel (22) unter Bildung der Gegenflächen (30) nach innen abgewinkelt sind.

7. Anschlaghalter nach Anspruch 6, **dadurch gekennzeichnet, dass** die freien Enden der U-Schenkel (22) zumindest je eine Knickstelle (24,24a,b) aufweisen.

8. Anschlaghalter nach Anspruch 6 oder 7, **dadurch gekennzeichnet, dass** die freien Enden der U-Schenkel (22) derart abgewinkelt sind, dass ihre Endkanten (31) mit entsprechenden Längsnuten (37) im Keilelement (36) in Eingriff bringbar sind.

9. Anschlaghalter nach einem der Ansprüche 4 bis 8, **dadurch gekennzeichnet, dass** das Keilelement (36) in eingesetzter Lage über einen abgewinkelten Kopfteil (38) am Anschlusseisen (12) anliegt.

10. Anschlaghalter nach Anspruch 9, **dadurch gekennzeichnet, dass** in Kopfteil (38) eine Quernut (42) zur Aufnahme eines Distanzhalters (52) vorgesehen ist.

11. Anschlaghalter nach einem der Ansprüche 4 bis 8, **dadurch gekennzeichnet, dass** das Keilelement (36) als Halterungsteil (50) für einen Distanzhalter (52) ausgebildet ist.

## Claims

1. Support holder with a support for a wall shuttering for the erection of a concrete wall on a concreted substrate (10), where the support holder (14) can be fixed by way of a fixing means to a projecting reinforcement connecting bar (12), **characterised in that** the support holder (14) has a holder opening (34) for the connecting bar (12) and before its fixing is rotatable about the axis (z) of the connecting bar (12), where the support is formed as a curved support surface (18) with constantly changing distance (r) from the axis (z) of the connecting bar (12).

2. Support holder according to claim 1, **characterised in that** the curvature of the support surface (18) is designed to be circular or ellipsoid.

3. Support holder according to claim 2, **characterised in that** a support holder (14) has a cylindrical or ellipsoid support surface (18) and the axis (z) of the connecting bar (12) lies eccentric to the cylinder or ellipse axis (t).

4. Support holder according to any of claims 1 to 3, **characterised in that** the holder opening (34) for the connecting bar (12) is formed as an undercut groove (32) to hold a wedge element (36) which can be driven between the connecting bar (12) and the counter-surface (30) of the groove (32).

5. Support holder according to claim 4, **characterised in that** the support holder (14) consists of a support part (16) with the support surface (18) and rigidly connected to this a fixing part (20) with the undercut groove (32).

6. Support holder according to claim 5, **characterised in that** the fixing part is designed as a profile piece (20) with a substantially U-shaped cross section, where the free ends of the U-legs (22) are angled inwards forming the counter-surface (30).

7. Support surface according to claim 6, **characterised in that** the free ends of the U-legs (22) each have at least one bend point (24, 24a, b).

8. Support holder according to claim 6 or 7, **characterised in that** the free ends of the U-legs (22) are angled such that their end edges (31) can be brought to engagement with corresponding linear grooves (37) in the wedge element (36).

9. Support holder according to any of claims 4 to 8, **characterised in that** the wedge element (36) in the inserted position lies over an angled head part (38) on the connecting bar (12).

10. Support holder according to claim 9, **characterised in that** a transverse groove (42) to hold a spacer (52) is provided in the head part (38).

11. Support holder according to any of claims 4 to 8, **characterised in that** the wedge element (36) is formed as a holder part (50) for a spacer (52).

## Revendications

1. Porte-butée qui comporte une butée pour un coffrage de paroi pour ériger une paroi de béton sur un sous-sol bétonné (10), dans lequel le porte-butée (14) peut être fixé par un moyen de fixation sur un fer de raccord (12) d'armature dressé, **caractérisé en ce que**
le porte-butée (14) comporte une ouverture de logement (34) pour le fer de raccord (12) et peut tourner avant sa fixation autour de l'axe (z) du fer de raccord (12), la butée consistant en une surface de butée incurvée (18) dont la distance (r) à l'axe (z) du fer de raccord (12) varie constamment.

2. Porte-butée selon la revendication 1, **caractérisé en ce que** la courbure de la surface de butée (18) est de configuration circulaire ou elliptique.

3. Porte-butée selon la revendication 2 **caractérisé en ce que** le porte-butée (14) comporte une surface de butée (18) cylindrique ou elliptique, et l'axe (z) du fer de raccord (12) est disposé de façon excentrique par rapport à l'axe (t) de cylindre ou de l'ellipse.

4. Porte-butée selon l'une quelconque des revendications 1 à 3, **caractérisé en ce que** l'ouverture de logement (34) du fer de raccord (12) consiste en une rainure (32) en contre-dépouille pour loger un élément de cale (36) enfonçable entre le fer de raccord (12) et des contre-surfaces (30) de la rainure (32).

5. Porte-butée selon la revendication 4, **caractérisé en ce que** le porte-butée (14) se compose d'un élément (16) de butée qui comporte la surface de butée (18) et d'un élément de fixation (20) qui lui est connecté de façon rigide et comporte la rainure (32) en contre-dépouille.

6. Porte-butée selon la revendication 5, **caractérisé en ce que** l'élément de fixation consiste en un profilé (20) à section transversale sensiblement en forme de U, les extrémités libres des branches (22) du U étant rabattues vers l'intérieur en formant les contre-surfaces (30).

7. Porte-butée selon la revendication 6, **caractérisé en ce que** les extrémités libres des branches (22) du U comportent au moins chacune un emplacement coudé (24, 24a, 24b).

8. Porte-butée selon la revendication 6 ou 7, **caractérisé en ce que** les extrémités libres (22) des branches du U sont rabattues d'une manière telle que leurs arêtes (31) d'extrémités peuvent pénétrer dans des rainures longitudinales correspondantes (37) dans l'élément de cale (36).

9. Porte-butée selon l'une quelconque des revendications 4 à 8, **caractérisé en ce que** l'élément de cale (36) repose, dans sa position introduite, sur le fer de raccord (12) au moyen d'un élément de tête rabattu (38).

10. Porte-butée selon la revendication 9, **caractérisé en ce qu'**une rainure transversale (42) est ménagée dans l'élément (38) de tête pour loger une entretoise (52).

11. Porte-butée selon l'une quelconque des revendications 4 à 8, **caractérisé en ce que** l'élément de cale (36) consiste en un élément de support (50) pour une entretoise (52).
